# EUROPÄISCHE PATENTSCHRIFT

(11) **EP 2 013 091 B1**
(45) Veröffentlichungstag und Bekanntmachung des Hinweises auf die Patenterteilung: **12.09.2012**
(21) Anmeldenummer: 07723699.0
(22) Anmeldetag: 28.03.2007
(51) Int. Cl.: B65C 9/18, B65C 9/42

(54) **VORRICHTUNG ZUM SPENDEN VON ETIKETTEN, INSBESONDERE VON SELBSTKLEBENDEN ETIKETTEN, AUF GEGENSTÄNDE**
DEVICE FOR DISPENSING LABELS ON OBJECTS, ESPECIALLY SELF-ADHESIVE LABELS
DISPOSITIF DESTINÉ À DISTRIBUER DES ÉTIQUETTES, NOTAMMENT DES ÉTIQUETTES AUTOCOLLANTES, SUR DES OBJETS

(30) Priorität: 26.04.2006 DE 102006019265
(43) Veröffentlichungstag der Anmeldung: 14.01.2009
(73) Patentinhaber: KHS GmbH, 44143 Dortmund (DE)
(72) Erfinder: STENNER, Holger, 45721 Haltern am See (DE); PUTZER, Frank, 22399 Hamburg (DE)
(86) Internationale Anmeldenummer: PCT/EP2007/002754
(87) Internationale Veröffentlichungsnummer: WO 2007/124821

(56) Entgegenhaltungen:
- DE-A1- 3 702 595
- DE-A1- 4 002 194
- DE-A1- 19 522 295
- DE-U1-202005 005 713
- FR-A1- 2 737 185
- US-A- 4 276 112
- US-A- 4 366 023
- US-A- 5 248 355

## Beschreibung

Die Erfindung bezieht sich auf eine Vorrichtung zum Spenden von etiktten, insbesondere von selbstklebenden Etiketten, auf Gegenstände.

Vorrichtungen bzw. Etikettieraggregate zum Etikettieren von Gegenständen mit selbstklebenden Etiketten, die an einer Abzieh- oder Spenderkante von einem die Etiketten tragenden bahnförmigen Trägermaterial (Trägerfolie) durch Umlenken dieses Materials um die Spenderkante abgezogen und an den jeweiligen zu etikettierenden Gegenstand übergeben werden, sind bekannt.

Für das Bewegen des Trägermaterials über die Spenderkante und damit für das Abziehen der Etiketten von dem Trägermaterial ist bei bekannten Vorrichtungen eine erste Vorschubeinheit vorgesehen, die durch einen Antrieb intermittierend bzw. getaktet angetrieben wird, sodass z. B. in jedem Arbeitstakt an einen an der Spenderkante vorbeibewegten Gegenstand ein Etikett aufgebracht werden kann. Eine weitere Vorschubeinheit dient zum kontinuierlichen Abziehen des aus den Etiketten und dem Trägermaterial bestehenden Etikettenmaterials von einer Vorratsrolle und zum Fördern dieses Etikettenmaterials in einen Schlaufenschacht eines Schlaufenbildners, der in Förderrichtung zwischen dieser weiteren Vorschubeinheit und der Spenderkante vorgesehen ist, um eine Anpassung zwischen dem kontinuierlichen Abziehen des Etikettenmaterials von der Vorratsrolle und der getakteten Vorschubbewegung des Etikettenmaterials bzw. des Trägermaterials über die Spenderkante zu erreichen. Der Schlaufenbildner formt aus dem Etikettenmaterial im Schlaufenschacht ohne Umlenkrollen und nur unter Verwendung einer Luft- oder Gasströmung eine so genannte "massenlose" oder "annähernd massenlose" Schlaufe, sodass für die intermittierende Vorschubbewegung des Etikettenmaterials bzw. für den Start-Stopp-Betrieb der das Etikettenmaterial über die Spenderkante bewegenden Vorschubeinheit ständig genügend Etikettenmaterial bereit steht. Ein weiterer Antrieb ist für eine Aufnahme bzw. einen Wickeldorn für eine Leerspule vorgesehen, auf die das leere, d.h. die Etiketten nicht mehr aufweisende bahnförmige Trägermaterial aufgewickelt wi rd.

Die Druckschrift DIE 195 22 295 A1 offenbart ein Verfahren und eine Vorrichtung zur Regelung der Zugspannung eines Etikettenbands in einer Etikettiervorrichtung. Die Vorrichtung weist eine erste und zweite Vorschubeinrichtung auf, wobei die erste Vorschubeinrichtung in Vorschubrichtung nach der Spenderkante und die zweite Vorschubeinrichtung nach der Spenderkante vorgesehen ist. Die Regelung der Bahnspannung erfolgt mittels des mit dem Tänzerhebel verbundenen Drehgebers. Der Drehgeber ermittelt hierbei die Auslenkung des Tänzerhebels, die sich bei Schwanken der Bahnspannung ändert. Abhängig von der Drehposition bzw. von dem Drehwinkel des Tänzerhebels wird der Regelmotor, der die Vorschubeinrichtung antreibt, geregelt.

Die Druckschrift US 4 366 034 A offenbart eine Vorrichtung zum Aufbringen von Etiketten und dergleichen. Die Vorrichtung weist eine erste, durch ein vor dem Schlaufenbildner angeordnetes Rollenpaar gebildete Vorschubeinrichtung, eine zweite, durch eine nach der Spenderkante angeordnete Vorschubeinrichtung und eine in Vorschubrichtung darauf folgende, dritte Vorschubeinrichtung auf.

Nachteilig bei bekannten Vorrichtungen ist, dass es insbesondere bei dünnem Trägermaterial zu einem Schlagen oder Flattern, d.h. zu einem oszillierenden, seitlichen Ausweichen des Etiketten- oder Trägermaterials im Verlauf bzw. auf der Bahnlänge zwischen dem Schlaufenbildner und der Spenderkante und/oder im Verlauf bzw. auf der Bahnlänge nach der Spenderkante und vor dem die Leerspule aufweisenden Wickeldorn kommen kann, und hieraus resultierend zu einer Lärmentwicklung und/oder zu Produktionsstörungen durch Reißen des Trägermaterials. Um insbesondere Produktionsstörungen zu vermeiden, sind bisher für das Trägermaterial Dicken im Bereich zwischen 20 und 25 µm üblich. Etikettenmaterialien mit dünneren Trägermaterialien, beispielsweise Im Bereich von 15 µm, wie sie aus Gründen der Einsparung von Material- und/oder Entsorgungskosten sowie zur Erhöhung der Anzahl der Etiketten je Vorratsspule sinnvoll waren, können mit bekannten Vorrichtungen produktionssicher nicht verarbeitet werden.

Unter "Gegenstand" sind im Sinne der Erfindung unterschiedlichste Gegenstände und/oder Produkte zu verstehen, die mit einem oder mehreren Etiketten versehen werden, insbesondere auch Behälter, wie z.B. Flaschen, Dosen, Gebinde usw.

Aufgabe der Erfindung ist es, eine Vorrichtung aufzuzeigen, mit der die vorgenannten Nachteile vermieden werden. Zur Lösung dieser Aufgabe ist eine Vorrichtung entsprechend dem Patentanspruch 1 ausgebildet. Weiterbildungen der Erfindung sind Gegenstand der Unteransprüche.

Durch die Beaufschlagung des bahnförmigen Etikettenmaterials auf seiner Bahnlänge zwischen dem Schlaufenbildner und der Spenderkante und/oder des bahnförmigen Trägermaterials zumindest in einem auf die Spenderkante folgenden Teilabschnitt der Bahnlänge zwischen der Spenderkante und dem Wickeldorn mit einer zusätzlichen Bahnspannung wird ein Flattern des Etikettenmaterials bzw. des Trägermaterials wirksam verhindert.

Weiterbildungen der Erfindung sind Gegenstand der Unteransprüche. Die Erfindung wird im Folgenden anhand der Figur, die in Draufsicht ein Etikettieraggregat zur Verarbeitung von selbstklebenden Etiketten zeigt, näher erläutert.

Das in der Figur mit 1 bezeichnete Etikettieraggregat besteht u.a. aus einem flachen Gehäuse oder Träger 2, auf dessen Oberseite verschiedene Funktionselemente des Etikettieraggregates 1 vorgesehen sind, und zwar u.a.
- ein Wickeldorn bzw. eine Aufnahme 3 für einen Vorrat an Etikettenmaterial 4 in Form einer Vorratsrolle 5, von der während des Etikettierens das aus dem bandförmigen Trägermaterial 4.1 und den daran haftenden selbstklebenden Etiketten 4.2 bestehende Etikettenmaterial 4 abgezogen wird,
- eine Aufnahme bzw. ein Wickeldorn 6 zum Aufwickeln des leeren Trägermaterials 4.1 ohne Etiketten 4.2 auf eine Leerspule 7,
- ein Schlaufenbildner 8 zur Bildung einer annähernd "massenlosen" Schlaufe aus dem Etikettenmaterial 4 in einem Schlaufenschacht 8.1,
- eine Spenderkante 9, über die das Etikettenmaterial 4 unter Umlenkung um nahezu 180° geführt ist, und zwar zur Abgabe der selbstklebenden Etiketten 4.2 an an dieser Spenderkante vorbeigeführte, zu etikettierende Gegenstände 10, beispielsweise Flaschen der dergleichen Behälter.

Weiterhin sind am Träger 1 zusätzlich zu verschiedenen Umlenkrollen 11 und Führungen 12 auch nachstehend noch näher beschriebene Rollspeicher 13 und 14 sowie Vorschubeinheiten 15, 16, 17 für das Etikettenmaterial 4 bzw. des Trägermaterials 4.1 vorgesehen.

Im Einzelnen ist das Etikettenmaterial 4 bei der dargestellten Ausführungsform von der Vorratsrolle 5 über drei Umlenkrollen 11, über den Rollenspeicher 13 zur Aufrechterhaltung einer vorgegebenen Bahnspannung, über die Vorschubeinheit 15 zum Abziehen des Etikettenmaterials 4 von der Rolle 5 und zum Fördern des Etikettenmaterials 4 in den Schlaufenbildner 8, durch den Schlaufenbildner 8, über die Vorschubeinheit 16 und mehrere Umlenkrollen 11 an die Spenderkante 9 geführt. Das leere Trägermaterial 4.1 ist bei der dargestellten Ausführungsform von der Spenderkante 9 über die Vorschubeinheit 17 und über mehrere Umlenkrollen an die Vorschubeinheit 18 und von dort über den Rollenspeicher 14 bzw. dessen Rollen an die Aufnahme 6 bzw. die dortige Leerspule 7 zum Aufwickeln des nicht mehr benötigten Trägermaterials 4.1 geführt.

Die Vorschubeinheiten 15 - 18 bestehen jeweils aus einer angetriebenen Walze 15.1, 16.1, 17.1 bzw. 18.1 und aus einer frei drehbaren Gegenwalze 15.2, 16.2, 17.2 bzw. 18.2. Das Etikettenmaterial 4 bzw. das Trägermaterial 4.1 ist jeweils zwischen den beiden Walzen der entsprechenden Vorschubeinheit 15 - 18 hindurchgeführt.

Für die Abgabe der Etiketten 4.2 an die an der Spenderkante 9 vorbeibewegten Gegenstände 10 ist ein getaktetes Abziehen des Trägermaterials 4.1 von der Spenderkante 9 erforderlich, sodass die Vorschubeinheit 17 bzw. die angetriebene Walze 17.1 dieser Einrichtung durch den zugehörigen Antrieb getaktet angetrieben wird.

Mit der Vorschubeinheit 15 wird das Etikettenmaterial 4 kontinuierlich von dem Vorrat bzw. der Rolle 5 abgezogen. Hierfür ist die Vorschubeinheit 15 kontinuierlich angetrieben, und zwar derart, dass die während eines Arbeitstaktes der getaktet angetriebenen Vorschubeinheit 17 geförderte Länge des Trägermaterials 4.1 der durch die Fördereinrichtung 15 in der selben Zeiteinheit von der Rolle 5 abgezogenen Länge an Etikettenmaterial 4 entspricht.

Die Aufnahme 6 ist gesteuert über einen die Spannung des Trägermaterials 4.1 messenden Sensor 19 derart angetrieben, dass während des Betriebes des Etikettieraggregates 1 mit der Aufnahme 6 stets eine solche Länge an Trägermaterial 4.1 aufgewickelt wird, dass dieses Trägermaterial im Verlauf bzw. auf der Bahnlänge zwischen dem Rollenspeicher 14 und der Aufnahme 6 eine vorgegebene Bahnspannung aufweist, das Trägermaterial 4.1 also auf den Spulenkörper 7 aufgewickelt wird, ohne dass es auf der Bahnlänge zwischen dem Rollspeicher 14 und der Aufnahme 6 zu einem Flattern oder Schlagen des Trägermaterials 4.1 kommt.

Die Vorschubeinheiten 16 und 18 sind synchron mit der Vorschubeinheit 17 angetrieben, und zwar ebenfalls getaktet in der Weise, dass die Fördergeschwindigkeit der Vorschubeinheit 16 um einen Betrag x kleiner ist als die Fördergeschwindigkeit n der Vorschubeinheit 17, d.h. die Fördergeschwindigkeit der Vorschubeinheit 16 n-x beträgt. Die Vorschubeinheit 18 ist so ausgebildet, dass deren Fördergeschwindigkeit um einen Betrag y größer ist als die Fördergeschwindigkeit n der Vorschubeinheit 17, d.h. die Fördergeschwindigkeit der Vorschubeinheit 18 n+y beträgt. Weiterhin sind beide Vorschubeinheiten 16 und 18 so ausgebildet, dass das Etikettenmaterial 4 bzw. das Trägermaterial 4.1 mit Schlupf zwischen den Walzen 16.1 und 16.2 bzw. 18.1 und 18.2 geführt ist.

Durch die von der Förder- oder Vorschubgeschwindigkeit der Vorschubeinheit 17 abweichenden Fördergeschwindigkeiten der Vorschubeinheiten 16 und 18 ist sichergestellt, dass das Etikettenmaterial 4 bzw. das Trägermaterial 4.1 auf der Bahnlänge zwischen der Vorschubeinheit 16 und der Spenderkante 9 bzw. auf der Bahnlänge zwischen der Spenderkante 9 und der Vorschubeinheit 18 eine vorgegebene möglichst konstante Bahnspannung aufweist und somit auch in diesen Bereichen trotz des getakteten Vorschubes durch die Vorschubeinheit 17 kein Schlagen oder Flattern des Etikettenmaterials 4 bzw. des Trägermaterials 4.1 eintritt und hieraus resultierende Lärmentwicklungen und Produktionsstörungen durch Reißen des Trägermaterials 4.1 vermieden sind.

Die unterschiedlichen Vorschubgeschwindigkeiten der Vorschubeinheiten 16, 17 und 18 sind beispielsweise dadurch realisiert, dass diese Vorschubeinheiten bzw. deren Walzen 16.1, 17.1 und 18.1 zwar von einen gemeinsamen intermittierenden oder getakteten Antrieb angetrieben werden, aber über Antriebsstränge mit unterschiedlichem Übersetzungsverhältnis, und/oder dadurch realisiert, dass die angetriebenen Walzen 16.1, 17.1 und 18.1 den unterschiedlichen Vorschubgeschwindigkeiten entsprechend unterschiedliche Durchmesser aufweisen.

Die Vorschubeinheit 16 befindet sich bei der dargestellten Ausführungsform unmittelbar am Auslauf des Schlaufenbildners 8 bzw. des Schlaufenschachtes 8.1, wobei dann eine Walze der Vorschubeinheit 16 , beispielsweise die Gegenwalze 16.2, von einer an diesem Auslauf ohnehin notwendigen Umlenkrolle oder -walze gebildet ist. Die Vorschubeinheit 18 ist unmittelbar am Einlauf des Rollenspeichers 14 (Tänzerrollenspeicher) vorgesehen. Eine Rolle oder Walze dieser Vorschubeinheit, beispielsweise die Gegenwalze 18.2, ist hierbei vorzugsweise die unmittelbar beim Einlauf dieses Rollenspeichers ohnehin vorgesehene Rolle.

Der Schlaufenbildner 8 dient auch bei der dargestellten Ausführungsform zum Ausgleich zwischen der kontinuierlichen Vorschubbewegung des Etikettenmaterials 4 auf der Bahnlänge zwischen der Vorratsrolle 5 und der Vorschubeinheit 15 und der getakteten Vorschubbewegung des Etikettenmaterials 4 auf der Bahnlänge zwischen der Vorschubeinheit 16 und der Spenderkante 9 und ist so ausgebildet, dass in seinem Schlaufenschacht 8.1 die Schlaufe aus dem Etikettenmaterial 4 ohne Verwendung von Umlenkrollen, z.B. durch ein den Schlaufenschacht durchströmendes gasförmiges Medium, beispielsweise durch Druckluft gebildet wird.

Durch die Verwendung der Vorschubeinheiten 15 - 18 ist es auch möglich, dass Etikettenmaterial 4 rückwärts zu fördern, d.h. entgegen der beim Verarbeiten der Etiketten 4.2 erforderlichen Vorschubrichtung zu bewegen. Hierdurch ist es in besonders einfacher Weise möglich, nach dem Verbrauch einer Vorratsrolle 5 das Ende des Etikettenmaterials 4 mit dem Anfang des Etikettenmaterials 4 einer neuen, auf die Aufnahme 3 bzw. den dortigen Wickeldorn aufgesetzte Rolle zu verbinden.

Die Erfindung wurde voranstehend an einem Ausführungsbeispiel beschrieben. Es versteht sich, dass Änderungen sowie Abwandlungen möglich sind, ohne das dadurch der der Erfindung zugrunde liegende Erfindungsgedanke verlassen wird.

Vorstehend wurde davon ausgegangen, dass das Etikettenmaterial 4 sowie auch das Trägermaterial 4.1 jeweils unter Schlupf durch die Vorschubeinheiten 16 bzw. 18 hindurchgeführt sind. Grundsätzlich besteht auch die Möglichkeit, für diese Vorschubeinheiten geregelte Antriebe vorzusehen, sodass dann diese Vorschubeinheiten bzw. deren Antriebe unter Verwendung von die Bahnspannung messenden oder ermittelnden Sensoren so angetrieben werden, dass die jeweils erforderliche, u.a. das Flattern verhindernde Bahnspannung erreicht ist.

Weiterhin ist es auch möglich bei einer oder aber mehreren Vorschubeinheiten 15 - 18 jeweils beide Rollen oder Walzen 15. - 18.1 bzw. 15.2 - 18.2 gegenläufig anzutreiben.

Bei den, die Bahnspannung messenden oder ermittelnden Sensoren kann es sich z.B. um eine bewegliche, an dem Etikettenmaterial 4 anliegenden Rolle handeln, welche in Abhängigkeit von der vorhandenen Bahnspannung um eine bestimmte Wegstrecke aus ihrer Normallage ausgelenkt wird.

### Bezugszeichenliste

- 1: Etikettenaggregat
- 2: Träger
- 3: Aufnahme bzw. Wickeldorn
- 4: Etikettenmaterial
- 4.1: Trägermaterial
- 4.2: Etikett
- 5: Vorratsrolle
- 6: Aufnahme oder Wickeldorn
- 7: Leerspule
- 8: Schlaufenbildner
- 9: Spenderkante
- 10: zu etikettierender Gegenstand
- 11: Umlenkrolle
- 12: Führung
- 13, 14: Rollenspeicher
- 15, 16, 17, 18: Vorschubeinheit
- 15.1, 16.1, 17.1, 18.1: angetriebene Rolle oder Walze der Vorschubeinheit
- 15.2, 16.2, 17.2, 18.2: Gegenrolle
- 19: Sensor zur Messung der Bahnspannung

## Patentansprüche

1. Vorrichtung zum Spenden von Etiketten (4.2), insbesondere von selbstklebenden Etiketten, auf Gegenstände (10) durch Abziehen der Etiketten (4.2) von einem bahnartigen Trägermaterial (4.1) eines Etikettenmaterials (4) an einer Spenderkante (9), mit einer ersten, In Vorschubrichtung des Trägermaterials (4.1) nach der Spenderkante (9) vorgesehenen Vorschubeinheit (17) zum getakteten Vorschub des von einem Vorrat (3, 5) über einen Schlaufenbildner (B) zugeführten Etikettenmaterials (4) an die Spenderkante (9) und einer zweiten Vorschubeinheit (16) zur Erzeugung einer definierten Bahnspannung des Etikettenmaterials (4) auf seiner Bahnlänge zwischen dem Schlaufenbildner (8) und der Spenderkante (9), wobei Mittel (18) zur Erzeugung einer definierten Bahnspannung des Trägermaterials (4.1) auf zumindest einem an die Spenderkante (9) anschließenden Teil seiner Bahnlänge zwischen der Spenderkante (9) und einer Aufnahme (6, 7) für das leere Trägermaterial (4.1) vorgesehen sind und wobei die Mittel (18) zur Erzeugung der definierten Bahnspannung von wenigstens einer dritten Vorschubeinheit (18) für das Etiketten- und/oder Trägermaterial (4, 4.1) mit einer von der ersten Vorschubeinheit (17) abweichenden Vorschub- oder Fördergeschwindigkeit gebildet sind.

2. Vorrichtung nach Anspruch 1, **dadurch gekennzeichnet, dass** die zweite Vorschubeinrichtung (16) so ausgebildet Ist, dass das Etikettenmaterial (4) auf seiner Bahnlänge zwischen dem Schlaufenbildner (8) und der Spenderkante (9) mit einer konstanten oder im Wesentlichen konstanten Bahnspannung beaufschlagt ist.

3. Vorrichtung nach Anspruch 1 oder 2, **dadurch gekennzeichnet, dass** die dritte Vorschubeinrichtung (18) so ausgebildet ist, dass das Trägermaterial (4.1) zumindest auf dem an die Spenderkante (9) anschließenden Teil seiner Bahnlänge mit einer konstanten oder im Wesentlichen konstanten Bahnspannung beaufschlagt ist.

4. Vorrichtung nach einem der vorhergehenden Ansprüche, **dadurch gekennzeichnet, dass** zwischen dem Schlaufenbildner (8) und der Spenderkante (9) die zweite Vorschubeinheit (16) mit einer gegenüber der ersten Vorschubeinheit (17) reduzierten Vorschub- oder Fördergeschwindigkeit vorgesehen ist.

5. Vorrichtung nach einem der vorhergehenden Ansprüche , **dadurch gekennzeichnet, dass** in Vorschub- oder Förderrichtung des Trägermaterials (4.1) vor der Aufnahme (6, 7) für das leere Trägermaterial (4.1) die dritte Vorschubeinheit (18) mit einer gegenüber der ersten Vorschubeinheit (17) erhöhten Vorschub- oder Fördergeschwindigkeit vorgesehen ist.

6. Vorrichtung nach einem der vorhergehenden Ansprüche, **dadurch gekennzeichnet, dass** die zweite und/oder dritte Vorschubeinheit (16, 18) synchron mit der ersten Vorschubeinheit (17), jedoch mit der von der ersten Vorschubeinheit unterschiedlichen Vorschubgeschwindigkeit angetrieben sind.

7. Vorrichtung nach einem der vorhergehenden Ansprüche, **dadurch gekennzeichnet, dass** der Schlaufenbildner (8) zur Formung einer annähernd massenlose Schlaufe des Etikettenmaterials (4) gebildet ist.

8. Vorrichtung nach einem der vorhergehenden Ansprüche, **dadurch gekennzeichnet, dass** das Etikettenmaterial (4) und/oder das Trägermaterial (4.1) jeweils unter Schlupf durch die zweite und/oder dritte Vorschubeinheit (16, 18) bewegt wird.

9. Vorrichtung nach einem der vorhergehenden Ansprüche, **dadurch gekennzeichnet, dass** die erste und/oder zweite und/oder dritte Vorschubeinheit jeweils wenigstens zwei Rollen oder Walzen (16.1, 17.1, 18.1; 16.2, 17.2, 18.2) aufweisen, die zwischen sich einen Spalt zum Durchführen des Etiketten- bzw. Trägermaterials (4, 4.1) bilden und von denen jeweils wenigsten eine Rolle oder Walze (16.1, 17.1, 18.1) durch einen Antrieb umlaufend antreibbar ist.

10. Vorrichtung nach einem der vorhergehenden Ansprüche, **dadurch gekennzeichnet, dass** die zweite und/oder dritte Vorschubeinheit (16, 18) einen regelbaren Antrieb aufweist, über den die Vorschub- oder Fördergeschwindigkeit dieser Vorschubeinhelten in Abhängigkeit von der Bahnspannung regel- oder steuerbar ist.

11. Vorrichtung nach einem der vorhergehenden Ansprüche, **gekennzeichnet durch** Sensoren (19) zur Messung der Bahnspannung.

12. Vorrichtung nach einem der vorhergehenden Ansprüche, **dadurch gekennzeichnet, dass** die zweite Vorschubeinheit (16) unmittelbar am Auslauf des Schlaufenbildners (8) oder am Auslauf eines Schlaufenschachtes (8.1) dieses Schlaufenbildners (8) vorgesehen ist.

13. Vorrichtung nach einem der vorhergehenden Ansprüche, **dadurch gekennzeichnet, dass** der Antrieb für die Vorschubeinheiten (15, 16, 17, 18) für eine Bewegung des Etikettenmaterials (4) und/oder des Trägermaterials (4.1) für eine der normalen Vorschub- oder Förderrichtung entgegengesetzte Vorschub- oder Förderrichtung umschaltbar ist.

## Claims

1. Device for dispensing labels (4.2) on objects (10), especially self-adhesive labels, by pulling off the labels (4.2) from a path-like support material (4.1) of a label material (4) on a dispensing edge (9) with a first feed unit (17), provided in the feed direction of the support material (4.1) after the dispensing edge (9), for the clocked feed of the label material (4) fed from a supply (3, 5) to the dispensing edge (9) by means of a loop-forming device (8) and a second feed unit (16) for generating a defined path tension of the label material (4) on its path length between the loop-forming device (8) and the dispensing edge (9), wherein means (18) for generating a defined path tension of the support material (4.1) are provided on at least one part, following the dispensing edge (9), of its path length between the dispensing edge (9) and a receptacle (6, 7) for the empty support material (4.1) and wherein the means (18) for generating a defined path tension are formed by at least a third feed unit (18) for the label material and/or support material (4, 4.1) with a feed speed or conveying speed that deviates from the first feed unit (17).

2. Device according to claim 1, **characterised in that** the second feed unit (16) is designed such that the label material (4) has a constant or essentially constant path tension applied on its path length between the loop-forming device (8) and the dispensing edge (9).

3. Device according to claim 1 or 2, **characterised in that** the third feed unit (18) is designed such that the support material (4.1) has a constant or essentially constant path tension applied at least on the part of its path length that follows the dispensing edge (9).

4. Device according to any one of the preceding claims, **characterised in that**, between the loop-forming device (8) and the dispensing edge (9), the second feed unit (16) is provided with a feed speed or conveying speed that is reduced compared to the first feed unit (17).

5. Device according to any one of the preceding claims, **characterised in that**, in the feed direction or conveying direction of the support material (4.1) before the receptacle (6, 7) for the empty support material (4.1), the third feed unit (18) is provided with a feed speed or conveying speed that is increased compared to the first feed unit (17).

6. Device according to any one of the preceding claims, **characterised in that** the second and/or third feed unit (16, 18) are driven synchronously with the first feed unit (17) with, however, the feed speed differing from the first feed unit.

7. Device according to any one of the preceding claims, **characterised in that** the loop-forming device (8) is designed to form an approximately massless loop of the label material (4).

8. Device according to any one of the preceding claims, **characterised in that** the label material (4) and/or the support material (4.1) are each moved under slack through the second and/or third feed unit (16, 18).

9. Device according to any one of the preceding claims, **characterised in that** the first and/or second and/or third feed unit each have at least two rolls or rollers (16.1, 17.1, 18.1; 16.2, 17.2, 18.2) which between themselves form a gap for feeding through the label material or support material (4, 4.1) and of which at least one roll or roller (16.1, 17.1, 18.1) each can be revolvingly driven by a drive.

10. Device according to any one of the preceding claims, **characterised in that** the second and/or third feed unit (16, 18) has an adjustable drive by means of which the feed speed or conveying speed of these feed units can be adjusted or controlled depending on the path tension.

11. Device according to any one of the preceding claims, **characterised by** sensors (19) for measuring the path tension.

12. Device according to any one of the preceding claims, **characterised in that** the second feed unit (16) is provided directly at the outlet of the loop-forming device (8) or at the outlet of a loop duct (8.1) of this loop-forming device (8).

13. Device according to any one of the preceding claims, **characterised in that** the drive for the feed units (15, 16, 17, 18) can be switched for a motion of the label material (4) and/or the support material (4.1) for [sic] a feed direction or conveying direction that is opposite to the normal feed direction or conveying direction.

## Revendications

1. Dispositif servant à distribuer des étiquettes (4.2), en particulier des étiquettes autocollantes, sur des objets (10) en retirant les étiquettes (4.2) d'un matériau de support (4.1) sous forme de bande d'un matériau d'étiquettes (4) au niveau d'une arête de distribution (9), comportant une première unité d'avance (17) prévue dans le sens d'avance du matériau de support (4.1) après l'arête de distribution (9) et servant à faire avancer de manière cadencée le matériau d'étiquettes (4) amené à l'arête de distribution (9) depuis un stock (3, 5) en passant par un dispositif formant des boucles (8), et comportant une deuxième unité d'avance (16) servant à générer une tension de bande définie du matériau d'étiquettes (4) sur sa longueur de bande entre le dispositif formant des boucles (8) et l'arête de distribution (9), sachant que des moyens (18) servant à générer une tension de bande définie du matériau de support (4.1) sont prévus sur au moins une partie, se raccordant à l'arête de distribution (9), de sa longueur de bande entre l'arête de distribution (9) et un logement (6, 7) destiné au matériau de support (4.1) vide et sachant que les moyens (18) servant à générer la tension de bande définie sont formés par au moins une troisième unité d'avance (18) pour le matériau d'étiquettes et/ou le matériau de support (4, 4.1) à une vitesse d'avance ou de convoyage différant de la première unité d'avance (17).

2. Dispositif selon la revendication 1, **caractérisé en ce que** le deuxième sens d'avance (16) est réalisé de telle manière que le matériau d'étiquettes (4) est soumis sur sa longueur de bande entre le dispositif formant des boucles (8) et l'arête de distribution (9), à l'action d'une tension de bande constante ou essentiellement constante.

3. Dispositif selon la revendication 1 ou 2, **caractérisé en ce que** le troisième sens d'avance (18) est réalisé de telle manière que le matériau de support (4.1) est soumis au moins sur la partie de sa longueur de bande, se raccordant à l'arête de distribution (9), à l'action d'une tension de bande constante ou essentiellement constante.

4. Dispositif selon l'une quelconque des revendications précédentes, **caractérisé en ce que** la deuxième unité d'avance (16) est prévue avec une vitesse d'avance ou de convoyage réduite par rapport à la première unité d'avance (17) entre le dispositif formant des boucles (8) et l'arête de distribution (9).

5. Dispositif selon l'une quelconque des revendications précédentes, **caractérisé en ce que** la troisième unité d'avance (18) est prévue avec une vitesse d'avance ou de convoyage élevée par rapport à la première unité d'avance (17), dans le sens d'avance ou de convoyage du matériau de support (4.1) avant le logement (6, 7) destiné au matériau de support (4.1) vide.

6. Dispositif selon l'une quelconque des revendications précédentes, **caractérisé en ce que** la deuxième et/ou la troisième unité d'avance (16, 18) sont entraînées de manière synchrone avec la première unité d'avance (17), toutefois à la vitesse d'avance différente de la première unité d'avance.

7. Dispositif selon l'une quelconque des revendications précédentes, **caractérisé en ce que** le dispositif formant des boucles (8) est formé pour former une boucle du matériau d'étiquettes (4) approximativement sans masse.

8. Dispositif selon l'une quelconque des revendications précédentes, **caractérisé en ce que** le matériau d'étiquettes (4) et/ou le matériau de support (4.1) sont respectivement déplacés en glissant par la deuxième et/ou la troisième unité d'avance (16, 18).

9. Dispositif selon l'une quelconque des revendications précédentes, **caractérisé en ce que** la première et/ou la deuxième et/ou la troisième unité d'avance présentent respectivement au moins deux rouleaux ou cylindres (16.1, 17.1, 18.1 ; 16.2, 17.2, 18.2), lesquels forment entre eux une fente servant à guider au travers le matériau d'étiquettes ou de support (4, 4.1) et dont au moins un rouleau ou un cylindre (16.1, 17.1, 18.1) peut être respectivement entraîné en rotation par un mécanisme d'entraînement.

10. Dispositif selon l'une quelconque des revendications précédentes, **caractérisé en ce que** la deuxième et/ou la troisième unité d'avance (16, 18) présente un mécanisme d'entraînement réglable, par l'intermédiaire duquel la vitesse d'avance ou de convoyage desdites unités d'avance peut être réglée ou commandée en fonction de la tension de bande.

11. Dispositif selon l'une quelconque des revendications précédentes, **caractérisé par** des capteurs (19) servant à mesurer la tension de bande.

12. Dispositif selon l'une quelconque des revendications précédentes, **caractérisé en ce que** la deuxième unité d'avance (16) est prévue directement à la sortie du dispositif formant des boucles (8) ou à la sortie d'un compartiment à boucles (8.1) du dispositif formant des boucles (8).

13. Dispositif selon l'une quelconque des revendications précédentes, **caractérisé en ce que** le mécanisme d'entraînement pour les unités d'avance (15, 16, 17, 18) peut être commuté pour un déplacement du matériau d'étiquettes (4) et/ou du matériau de support (4.1) pour un sens d'avance ou de convoyage opposé au sens d'avance ou de convoyage normal.
